# EUROPÄISCHE PATENTANMELDUNG

(11) **EP 2 090 732 A2**
(43) Veröffentlichungstag der Anmeldung: **19.08.2009**
(21) Anmeldenummer: 09152896.8
(22) Anmeldetag: 16.02.2009
(51) Int. Cl.: E05F 1/10

(54) **Bremsbeschlag für eine nach unten öffnende Klappe**

(30) Priorität: 18.02.2008 DE 202008002232 U
(71) Anmelder: Knoke Beschlagtechnik GmbH, 32130 Enger (DE)
(72) Erfinder: Koch, Jens, 33619, Bielefeld (DE)
(74) Vertreter: Dantz, Jan Henning

(57) **Zusammenfassung**

Bremsbeschlag (4) für eine an einem Möbelkorpus (1) um eine horizontale Achse (3) schwenkbar angelenkte und aus einer Schließstellung heraus nach unten öffnende Klappe (2), wobei der Bremsbeschlag (4) aus einem mit einem seiner Enden an einer Klappe (2) befestigbaren und mit seinem anderen Ende nach Richtungsumkchr über eine Umlenkeinrichtung (10) an einem im Möbelkorpus (1) festlegbaren Führungsrohr (5) festgelegten Zugseil (6) sowie einem die Umlenkeinrichtung (10) tragenden und im Führungsrohr (5) längs verschiebbar geführten sowie entgegen der Zugrichtung des Zugseiles (6) federbelasteten Gleitstück (7) besteht.

## Beschreibung

Die vorliegende Erfindung betrifft einen Bremsbeschlag für eine an einem Möbelkorpus um eine horizontale Achse schwenkbare angelenkte und aus einer Schließstellung heraus nach unten öffnende Klappe.

Für verschiedene Anwendungszwecke werden im Möbelbau Schrankelemente eingesetzt, welche mit einer um eine horizontale Achse schwenkbar angelenkte und aus einer Schließstellung heraus nach unten öffnenden Klappe ausgestattet sind. Der bekannteste Anwendungsfall für derartige Konstruktionen ist der des sogenannten "Barfaches", wobei dann in der Regel die geöffnete Klappe als Abstellplatz für Gläser, Flaschen, Eisbehälter oder dergleichen genutzt wird. Ebenso werden derartige Möbelstücke aber auch bei sogenannten Sekretären verwendet, wobei in diesem Falle die Klappe als Schreibfläche dient.

Bei derartigen Möbeln werden die Klappen in Schließstellung regelmäßig durch ein Schloss, einen Schnäpper oder dergleichen fixiert und im geöffneten Zustand durch entsprechend ausgestaltete Scharnierelemente in ihrer horizontalen Lage abgestützt.

Um beim Öffnen derartiger Klappen zu vermeiden, dass die Klappen schlagartig in ihre Öffnungsposition fallen, falls der Benutzer diese nicht ständig mit der Hand über den ganzen Öffnungsweg hinweg führt, sind sogenannte Bremsbeschläge vorgesehen, welche durch Reib-, Brems- oder Federwirkung ein langsames und die Scharniere, um welche die Klappen schwenken, schonendes Öffnen bewirken.

Bei den bekannten Bremsbeschlägen dieser Art handelt es sich meist um Konstruktionen, die nach dem Öffnen der Klappe voll im Blickfeld des Benutzers liegen und häufig den gefälligen Gesamteindruck entsprechender Möbel negativ beeinträchtigen.

Der vorliegenden Erfindung liegt die Aufgabe zugrunde, einen Bremsbeschlag der gattungsgemäßen Art zu schaffen, der nahezu völlig verdeckt in einem Möbelkorpus einbaubar ist.

Diese Aufgabe wird erfindungsgemäß dadurch gelöst, dass der Bremsbeschlag aus einem mit einem seiner Enden an einer Klappe befestigbaren und mit seinem anderen Ende nach Richtungsumkehr über eine Umlenkeinrichtung an einem im Möbelkorpus festlegbaren Führungsrohr festgelegten Zugseil sowie einem die Umlenkeinrichtung tragenden und im Führungsrohr längs verschiebbar geführten sowie entgegen der Zugrichtung des Zugseiles federbelasteten Gleitstück besteht.

Somit sind alle wesentlichen Bauteile des erfindungsgemäßen Bremsbeschlages innerhalb des Führungsrohres verdeckt eingebaut, so dass im montierten Zustand lediglich dieses Führungsrohr innerhalb des Möbelkorpus sichtbar ist, was aber insofern nicht weiter als störend angesehen werden kann, als das Führungsrohr in einem oberen Eckbereich des Möbelkorpus platziert ist.

An dieser Stelle sei darauf hingewiesen, das eine Klappe selbstverständlich mit zwei erfindungsgemäßen Bremsbeschlägen ausgestattet wird, und zwar einmal auf der linken und einmal auf der rechten Seite. Beide Bremsbeschläge bzw. deren Führungsrohre sind in den oberen Eckbereichen des entsprechenden Möbelkorpus montiert. Nach außen sichtbar ist somit lediglich noch das jeweilige Zugseil, was aber ebenfalls nicht als störend angesehen werden kann, da dieses Zugseil einerseits relativ klein dimensioniert sein kann und andererseits von jedem Benutzer akzeptiert wird, das zumindest ein Element vorhanden ist, welches die geöffnete Klappe hält.

Weitere Merkmale der Erfindung sind Gegenstand von Unteransprüchen.

Ein Ausführungsbeispiel der Erfindung ist in den beigefügten Zeichnungen dargestellt und wird im Folgenden näher beschrieben.

Es zeigen:
- Figur 1: einen schematisch dargestellten Schnitt durch einen Möbelkorpus mit einem erfindungsgemäßen Bremsbeschlag für eine horizontal schwenkbare Klappe
- Figur 2: eine stark vereinfachte Perspektivdarstellung des Möbelkorpus mit angelenkter Klappe im teilweise geöffneten Zustand gemäß Figur 1
- Figur 3: eine perspektivische Teildarstellung eines in den Figuren 1 und 2 gezeigten Bremsbeschlages für die Klappe
- Figur 4: eine perspektivische Sprengbilddarstellung des Bremsbeschlages gemäß Figur 3
- Figur 5: eine perspektivische Teildarstellung des Bremsbeschlages nach den Figuren 1 bis 4 mit seinen wesentlichen Bauteilen
- Figur 6: einen von oben betrachteten Horizontalschnitt durch einen erfindungsgemäßen Bremsbeschlag bei geöffneter Klappe
- Figur 7: einen von oben betrachteten Horizontalschnitt durch einen Bremsbeschlag bei geschlossener Klappe

In den Figuren 1 und 2 ist mit dem Bezugszeichen 1 ein Möbelkorpus bezeichnet, an dessen Vorderseite eine Klappe 2 um eine untere, horizontale Achse 3 über an sich bekannte und deshalb nicht dargestellte Scharnierbeschläge schwenkbar angelenkt ist.

Diese Klappe 2 ist über insgesamt mit dem Bezugszeichen 4 versehene Bremsbeschläge bei der Öffnungsbewegung aus einer vertikalen Schließstellung in die horizontale Öffnungsstellung gegen unkontrolliertes Herabfallen gesichert. Der Übersichtlichkeit halber ist in den Figuren 1 und 2 lediglich auf der linken Seite des Möbelkorpus 1 ein derartiger Bremsbeschlag 4 dargestellt, üblicherweise ist aber auch auf der rechten Seite des Möbelkorpus und insoweit auch an der rechten Seite der Klappe 2 ein entsprechender Bremsbeschlag 4 vorgesehen.

Im Folgenden wird Aufbau und Wirkungsweise eines derartigen Bremsbeschlages 4 erläutert.

Der Bremsbeschlag 4 umfasst im Wesentlichen ein Führungsrohr 5, ein Zugseil 6, ein Gleitstück 7 sowie ein Federelement 8.

Das Zugseil 6 ist mit einem seiner Enden an der Klappe 2 befestigt, und zwar hier über eine an sich bekannte und in die Klappe 2 eingelassene Seilaufhängung 9, wie dies Figur 1 besonders anschaulich zeigt. Das Zugseil 6 tritt in das Führungsrohr 5 ein und ist mit seinem anderen Ende nach Richtungsumkehr über eine Umlenkeinrichtung 10, vorzugsweise ein Umlenkrolle, an einem ortsfesten Punkt des Führungsrohres 5 festgelegt. Dabei ist es sinnvoll, das im Führungsrohr 5 befindliche zweite Ende des Zugseiles 6 an einer Frontblende 11 zu befestigen, welche das vordere Ende des Führungsohres 5 verschließt. Dies ergibt sich sehr anschaulich aus den Figuren 3 und 4.

Das Federelement 8, bei dem es sich vorzugsweise um ein Federseil aus Kunststoff, Gummi oder einen vergleichbaren Material handelt, ist mit einem Ende an einem Festlager 12 des Gleitstückes 7 angeschlossen. Dieses Federseil 8 wird um eine der Frontblende 11 abgewandte und im hinteren Endbereich des Führungsrohres 5 angeordnete Hülse 13, die auf einer Achse 14 drehbar gelagert ist, umgelenkt.

Das andere Ende des Federseiles 8 ist an einem Spannelement 15 festgelegt, welches über eine Gewindespindel 16 und eine im Spannelement 15 angeordnete Spindelmutter 17 in Längsrichtung des Führungsrohres 5 von der Vorderseite des Führungsrohres 5 aus verstellbar ist, um eine gewünschte Vorspannung des Federseiles 8 einstellen zu können.

Im Austrittsbereich des Zugseiles 6 aus dem Führungsrohr 5 ist wiederum eine Umlenkeinrichtung 10a, vorzugsweise in Form einer Umlenkrolle, vorgesehen.

Die beiden Umlenkrollen 10 und 10a können sowohl aus Metall wie auch aus einem geeigneten Kunststoff gefertigt sein.

Die Wirkungsweise des Bremsbeschlages 4 ist nun wie folgt:

Befindet sich die Klappe 2 in ihrer Schließstellung, ist das Federseil 8 auf seine kürzeste Gesamtlänge zusammengezogen, das Gleitstück 7 ist dabei in den hinteren Endbereich des Führungsrohres 5 zurückgezogen, wie in Figur 7 dargestellt.

Wird nun die Klappe 2 in ihre Öffnungsstellung verbracht, wird über das Zugseil 6 das Gleitstück 7 bis in eine vordere Endposition innerhalb des Führungsrohres 5 vorgezogen. Diese Position ergibt sich aus Figur 6. Bei diesem Verschiebevorgang ist das Federseil 8 zunehmend gespannt, so dass die Federwirkung und somit die Bremswirkung auf die sich öffnende Klappe 2 umso größer wird, je weiter diese geöffnet wird. Dabei wird die Vorspannung des Federseiles 8 so gewählt, dass die Klappe 2 entweder in jeder beliebigen Verschwenkposition verharrt, sofern keine äußeren Kräfte auf die Klappe 2 aufgebracht werden, oder dass die Klappe 2 auch bei Nichtbetätigung gerade von alleine in ihre endgültige Öffnungsposition verschwenkt, ohne dass hierfür äußere Kräfte aufgebracht werden müssen.

Die Federrate des Federseiles 8 sollte immer so eingestellt sein, dass ein schlagartiges Herunterfallen der Klappe 2 bis in die geöffnete Endposition sicher vermieden ist.

Es wurde erläutert, dass die Vorspannung des Federseiles 8 durch die Gewindespindel 16 und die im Spannelement 15 liegende Gewindespindel 17 möglich ist.

Alternativ hierzu ist es allerdings auch denkbar, die Federvorspannung dadurch zu variieren, dass die Achse 14, auf der die das Federseil 8 umlenkende Hülse 13 gelagert ist, längs eines Schlitzes 18 im Führungsrohr 5 verschoben und in einer gewünschten Verschiebeposition festgelegt werden kann. Dies ist in den Figuren 3 und 4 angedeutet.

Wesentlich für die vorliegende Erfindung ist, dass alle nennenswerten Bauteile des Bremsbeschlages innerhalb des Führungsrohres 5 angeordnet sind, und dass lediglich dieses Führungsrohr 5 und das aus diesem Führungsrohr 5 notwendigerweise austretende Zugseil 6 sichtbar sind. Da das Führungsrohr 5 im oberen Eckbereich eines Möbelkorpus 1 montiert ist, wird dies nicht als störend angesehen.

Das Führungsrohr 5 kann aus Stabilitätsgründen bevorzugt aus einem stranggezogenen Leichtmetallprofil hergestellt sein. Hier wird in der Regel ein Strangprofil aus Aluminium bevorzugt.

Die von außen sichtbare Frontblende 11 des Führungsrohres 5 kann aus optischen Gründen aus einem oberflächenveredelten Metall, hier wiederum Aluminium, aber auch Stahl oder Edelstahl, gefertigt sein.

## Patentansprüche

1. Bremsbeschlag (4) für eine an einem Möbelkorpus (1) um eine horizontale Achse (3) schwenkbar angelenkte und aus einer Schließstellung heraus nach unten öffnende Klappe (2), **dadurch gekennzeichnet, dass** der Bremsbeschlag (4) aus einem mit einem seiner Enden an einer Klappe (2) befestigbaren und mit seinem anderen Ende nach Richtungsumkehr über eine Umlenkeinrichtung (10) an einem im Möbelkorpus (1) festlegbaren Führungsrohr (5) festgelegten Zugseil (6) sowie einem die Umlenkeinrichtung (10) tragenden und im Führungsrohr (5) längs verschiebbar geführten sowie entgegen der Zugrichtung des Zugseiles (6) federbelasteten Gleitstück (7) besteht.

2. Bremsbeschlag nach Anspruch 1, **dadurch gekennzeichnet, dass** das Zugseil (6) im Eingangsbereich zum Führungsrohr (5) über eine Umlenkeinrichtung (10a) geführt ist.

3. Bremsbeschlag nach Anspruch 1 oder 2, **dadurch gekennzeichnet, dass** die Umlenkeinrichtungen (10, 10a) aus Umlenkrollen bestehen.

4. Bremsbeschlag nach einem der Ansprüche 2 oder 3, **dadurch gekennzeichnet, dass** die Umlenkeinrichtungen (10, 10a) aus Metall oder aus Kunststoff gefertigt sind.

5. Bremsbeschlag nach einem der vorhergehenden Ansprüche, **dadurch gekennzeichnet, dass** das Zugseil (6) aus Kunststoff oder aus Metall, insbesondere aus Stahl oder Edelstahl hergestellt ist.

6. Bremsbeschlag nach einem der vorhergehenden Ansprüche, **dadurch gekennzeichnet, dass** das Zugseil (6) über eine in eine Klappe einlassbare Seilaufhängung (9) an einer Klappe befestigbar ist.

7. Bremsbeschlag nach einem der vorhergehenden Ansprüche, **dadurch gekennzeichnet, dass** das Gleitstück (7) über ein Federseil (8) entgegen der Zugrichtung des Zugseiles (6) belastet ist.

8. Bremsbeschlag nach Anspruch 7, **dadurch gekennzeichnet, dass** das Federseil (8) einerseits an einem Festlager (12) des Gleitstückes (7) und andererseits nach Umlenkung und Richtungsumkehr an einem Spannelement (15) festgelegt ist.

9. Bremsbeschlag nach einem der Ansprüche 7 oder 8, **dadurch gekennzeichnet, dass** das Federseil (8) um eine auf einer im hinteren Endbereich des Führungsrohres (5) angeordneten Achse (14) gelagerte Hülse (13) umgelenkt ist.

10. Bremsbeschlag nach einem der vorhergehenden Ansprüche, **dadurch gekennzeichnet, dass** in dem Spannelement (15) eine Spindelmutter (17) sowie eine in diese Spindelmutter (17) eingreifende Gewindespindel (16) vorgesehen sind, so dass das Spannelement (15) innerhalb des Führungsrohres (5) verschoben und damit die Vorspannung des Federseiles (8) eingestellt werden kann.

11. Bremsbeschlag nach einem der Ansprüche 1 bis 10, **dadurch gekennzeichnet, dass** die Achse (14) innerhalb eines Schlitzes (18) des Führungsrohres (5) längs verschiebbar und in jeder Verschiebeposition festlegbar ist.

12. Bremsbeschlag nach einem der vorhergehenden Ansprüche, **dadurch gekennzeichnet, dass** das Führungsrohr (5) an seiner Vorderseite durch eine Frontblende (11) verschlossen ist.

13. Bremsbeschlag nach einem der vorhergehenden Ansprüche, **dadurch gekennzeichnet, dass** das Führungsrohr (5) aus einem stranggepressten oder stranggezogenen Profil, bevorzugt aus einem Aluminiumprofil, hergestellt ist.

14. Bremsbeschlag nach einem der vorhergehenden Ansprüche, **dadurch gekennzeichnet, dass** die Frontblende (11) aus Metall, vorzugsweise aus Aluminium oder Edelstahl, besteht.
